# FASCICULE DE BREVET EUROPEEN

(11) **EP 3 291 025 B1**
(45) Date de publication et mention de la délivrance du brevet: **19.08.2020**
(21) Numéro de dépôt: 16186316.2
(22) Date de dépôt: 30.08.2016
(51) Int. Cl.: G04B 31/004, G04B 31/04

(54) **AMORTISSEUR DE CHOCS MULTILAMES**
STOSSDÄMPFER MIT MULTILEAF-BLATTFEDERN
MULTI-LEAF SHOCK ABSORBER

(43) Date de publication de la demande: 07.03.2018
(73) Titulaire: MONTRES BREGUET S.A., 1344 L'Abbaye (CH)
(72) Inventeur: LENOIR, Deirdré, 1347 Le Sentier (CH)
(74) Mandataire: Goulette, Ludivine

(56) Documents cités:
- EP-A2- 2 796 940
- CH-A- 335 173
- FR-A- 1 186 621
- US-A- 1 976 181

## Description

### AMORTISSEUR DE CHOCS MULTILAMES

La présente invention concerne un dispositif amortisseur de chocs pour un axe d'un mobile d'une pièce d'horlogerie agencé sur un support, ledit support étant muni d'un logement au moins partiellement traversant afin qu'un élément de pivot coopérant avec un tigeron de l'axe du mobile s'y insère, caractérisé en ce que ledit dispositif comprend en outre un moyen ressort comprenant au moins une première lame et une seconde lame.

### ARRIERE PLAN TECHNOLOGIQUE

Dans les pièces d'horlogerie, il existe des systèmes amortisseur de chocs ou antichocs afin de protéger les axes des mobiles. Un premier système est un système à lyre c'est-à-dire que la platine ou pont est muni d'un trou par lequel le tigeron d'un axe peut passer. Ce trou sert de logement pour un support, percé en son centre, dans lequel un chaton est agencé. Ce chaton porte une pierre percée et une pierre contre-pivot, le tout étant mis sous contrainte par un ressort lyre agencé entre le support, qui possède des rebords servant de points d'appui, et le chaton. Un autre système est le système pare-chute dans lequel les pivots du balancier sont réalisés de sorte à leur donner la forme d'un cône et de les maintenir en place par une petite coupelle de forme correspondante, montée sur une lame de ressort.

Les antichocs horlogers sont généralement constitués par des ressorts mécaniques et sont encore dimensionnés à l'ancienne, en suivant des règles pratiques jugées comme le meilleur compromis entre stabilité mécanique lors du fonctionnement et résistance aux déformations mécaniques.

En particulier, les antichocs du balancier-spiral, les parachutes et les lyres, sont dimensionnés pour ne pas être activés jusqu'à des accélérations de choc relativement importantes (entre 200 et 500 fois la gravité), grâce à la précontrainte du ressort. Au-delà de cette valeur de seuil, le ressort peut se déformer et absorber une partie de l'énergie du choc. Toutefois, à cause du faible amortissement mécanique des lames métalliques utilisées comme antichocs, la plupart de l'énergie est restituée au balancier. La déformation locale du pivot du balancier est donc très probable, déjà pour des chocs relativement faibles. Cette déformation, qui a un impact considérable sur la précision chronométrique de la montre, est généralement négligée parce que la norme certifiant la stabilité chronométrique d'une montre COSC à la suite d'un choc d'un mètre est peu sévère (60 s/j d'écart).

On connait notamment de tels systèmes amortisseur de chocs des documents US 1 976 181, FR 1 186 621, CH 335 173 et EP 2 796 940.

Il existe donc un besoin dans l'amélioration de la stabilité chronométrique de la montre après un choc.

### RESUME DE L'INVENTION

L'invention a pour but de pallier les inconvénients de l'art antérieur en proposant de fournir.

A cet effet, la présente invention concerne un dispositif amortisseur de chocs pour un axe d'un mobile d'une pièce d'horlogerie agencé sur un support, ledit support étant muni d'un logement au moins partiellement traversant afin qu'un élément de pivot coopérant avec un tigeron de l'axe du mobile s'y insère, caractérisé en ce que ledit dispositif comprend en outre un moyen ressort comprenant au moins une première lame et une seconde lame espacées entre elles s'étendant depuis le support et en ce que la première lame est en contact avec ledit élément de pivot et exerçant une précontrainte.

Dans un premier mode de réalisation avantageux, lesdites lames s'étendent de façon parallèle.

Dans un second mode de réalisation avantageux, lesdites lames s'étendent dans la même direction.

Dans un troisième mode de réalisation avantageux, lesdites lames s'étendent dans une direction convergente, le point de croisement des lames se situant en regard de l'élément pivot.

Dans un quatrième mode de réalisation avantageux, ledit élément pivot consiste en une pierre pivot libre axialement dans ledit logement, cette pierre pivot comprenant une creusure dans laquelle le tigeron de l'axe s'insère.

Dans un cinquième mode de réalisation avantageux, ledit élément pivot consiste en un chaton libre axialement dans ledit logement, une pierre percée et une pierre contre-pivot étant chassées dans ledit chaton.

Dans un sixième mode de réalisation avantageux, ledit élément pivot et la première lame ne forment qu'une seule et même pièce.

Dans un septième mode de réalisation avantageux, ledit élément pivot est une pierre pivot chassée dans un trou agencé sur la première lame.

Dans un autre mode de réalisation avantageux, ladite première lame et la seconde lame ont des rigidités différentes, la première lame étant moins rigide que la seconde lame.

Dans un autre mode de réalisation avantageux, les moyens ressorts comprennent en outre une troisième lame, la troisième lame étant plus rigide que la seconde lame.

Dans un autre mode de réalisation avantageux, la différence de rigidité entre les différentes lames est obtenue en différentiant le matériau entre les lames et/ou en ayant des lames élastiques de dimensions/formes différentes.

Dans un autre mode de réalisation avantageux, les lames élastiques sont fixées au support par l'intermédiaire d'un plot muni de rondelles agencées entre deux lames élastiques pour permettre leur espacement.

Dans un autre mode de réalisation avantageux, le plot est rapporté sur le support.

Dans un autre mode de réalisation avantageux, le plot est monobloc avec le support.

Dans un autre mode de réalisation avantageux, ledit logement est totalement traversant et présente une tranche intérieure a partir de laquelle les lames élastiques s'étendent.

### BREVE DESCRIPTION DES FIGURES

Les buts, avantages et caractéristiques de l'invention apparaîtront plus clairement dans la description détaillée suivante d'au moins une forme de réalisation de l'invention donnée uniquement à titre d'exemple non limitatif et illustrée par les dessins annexés sur lesquels :
- Les figures 1 et 11 représentent un schéma d'un premier mode de réalisation dispositif selon l'invention;
- Les figures 2 et 3 représentent une vue schématique de différents modes d'exécution des moyens ressorts selon l'invention;
- Les figures 4 à 6 représentent un schéma d'un second mode de réalisation dispositif selon l'invention et d'une de ses variantes;
- La figure 7 représente une variante des différentes modes de réalisation;
- Les figures 8 à 10 représentent des variantes de l'invention.

### DESCRIPTION DETAILLEE

La présente invention procède de l'idée générale de fournir un système amortisseur de chocs ayant une progressivité dans l'absorption des chocs.

Sur la figure 1, un dispositif amortisseur de chocs 1 ou système antichoc selon un premier mode de réalisation est représenté. Ce dispositif amortisseur de chocs ou système antichoc 1 est monté dans un élément de base 101 ou support d'un mouvement de pièce d'horlogerie. En particulier, la platine ou les ponts du mouvement sont l'élément de base dans lesquels le système antichoc 1 selon l'invention est placé. Ce dispositif amortisseur de chocs est utilisé pour amortir les chocs d'un axe 2 d'un mobile de pièce d'horlogerie : un rouage ou un balancier ou roue d'échappement.

Cet élément de base ou support 101 est muni d'une ouverture 102 en regard de l'axe 2 à amortir. L'axe 2 coopère avec un élément de pivot 103. Cet élément de pivot 103 peut être une pierre de pivotement comprenant une creusure pour que le tigeron de l'axe s'y engage. Cette pierre de pivotement pourra être directement placée libre dans l'ouverture ou via un chaton afin de pouvoir se déplacer au moins axialement lors d'un choc.

Le dispositif amortisseur de chocs comprend en outre un des moyens ressorts 110 pour amortir l'axe du mobile.

Ces moyens ressorts, visibles à la figure 2, comprennent avantageusement une pluralité de lames élastiques 112. Ces lames sont agencées entre elles pour être superposées. Dans ce premier mode de réalisation, les lames élastiques s'étendent depuis un plot 114. Ce plot 114 est une pièce qui vient se fixer, par vissage, collage, soudage, ou brasage, à la platine ou au pont de balancier. Les lames élastiques s'étendent donc depuis l'une de leurs extrémités, fixée au plot. Les lames 112 sont espacées entre elles via des rondelles 115 afin de pouvoir se déformer indépendamment les unes des autres et présenter un espace interlames (réglables de préférence). Cet espace interlames peut être constant ou être, au niveau de l'extrémité libre des lames, plus grand ou plus faible que l'espace au niveau du plot comme visible aux figures 9 et 10. Ces lames peuvent s'étendre dans la même direction ou non. Dans le cas où les lames s'étendent dans des directions différentes, les points d'attaches des différentes lames sont espacés de sorte à avoir les lames qui convergent, les points de croisement des différentes lames se situant idéalement en regard de la pierre de pivotement comme visible à la figure 8.

L'ensemble 110 formé par les lames élastiques 112 et le plot 114 est alors agencé pour qu'une des lames élastiques, en particulier la lame élastique en regard de l'élément de pivot, exerce une précontrainte. On entend par là que la lame élastique est en contact avec l'élément de pivot et exerce une pression sur celui-ci. Cette configuration à plusieurs lames permet d'avoir une rigidité d'antichocs progressive, permettant de dissiper une quantité supérieure d'énergie (du choc) par des 'impacts' multiples et par l'utilisation de matériaux fortement dissipatifs.

Dans un premier mode d'exécution visible aux figures 1 et 2, les lames formant les moyens ressorts 110 sont identiques en dimensions et en matière. Le fonctionnement de cet ensemble est le suivant. Lors d'un choc, la rigidité apparente ressentie par le balancier (ou tout autre mobile horloger), augmente progressivement par pas discrets identiques en fonction de la flèche de déformation (donc en fonction de l'énergie du choc).

La discontinuité de rigidité a lieu quand une des lames 112 est suffisamment fléchie pour rentrer en butée contre la lame suivante : à cet instant, l'énergie du choc (énergie cinétique du balancier) est partiellement dissipée par un mécanisme d'impact (caractérisé par un certain coefficient de restitution). La discontinuité de rigidité permet donc d'augmenter la dissipation d'énergie lors du choc.

Dans un second mode d'exécution, visible à la figure 3, les lames 112 sont différentes en matières et dimensions. En effet, l'effet dissipatif et le profil de rigidité peuvent être optimisés en utilisant des lames de géométries ou de matières différentes.

L'utilisation des matières différentes peut permettre d'introduire des matériaux fortement dissipatifs (comme certaines variante de cuivreux ou des aluminiums) ensemble avec des matériaux parfaitement élastiques (ne présentant aucune dissipation), comme le silicium, le carbure de silicium, le nitrure de silicium ou les verres métalliques.

Dans ce cas, la(es) lame(s) élastiques 112 permettent le repositionnement parfait après le choc, tandis que les lames 112 en matériaux dissipatif permettent de diminuer l'énergie du choc subi par le pivot du balancier. Ce double comportement est impossible à obtenir avec une seul lame, parce que généralement les matériaux fortement dissipatifs subissent très facilement des déformations plastiques. Avantageusement, la lame principale 112, s'appuyant directement sur la pierre de pivotement, doit avoir des dimensions comprises entre les intervalles suivants :
Longueur : 10 mm - 20 mm
Largeur : 0.2 mm - 2 mm
Epaisseur : 0.05 mm - 0.5 mm

Les autres lames 112 peuvent être adaptées en dehors de ces intervalles, en fonction des matériaux utilisés, du poids du balancier et des autres paramètres géométriques du mouvement.

Dans le cas du changement de dimension, le but à atteindre est le même c'est-à-dire modifier la rigidité des lames 112 afin d'obtenir une réponse adéquate à un choc.

Préférentiellement, la première lame élastique 112 c'est-à-dire la lame 112 en contact de l'élément de pivot 103 est conçue pour être assez élastique qui plastifie assez tardivement et des autres lames 112 plus rigides permettant une meilleure dissipation de l'énergie du choc.

Dans un second mode de réalisation, les lames élastiques 112 sont agencées pour remplacer l'élément de pivot 103. On entend par là que les lames élastiques 112 et l'élément de pivot 103 forment un seul ensemble.

Pour cela, ces lames élastiques 112 sont agencées de sorte que la première lame c'est-à-dire la lame la plus proche de l'élément de base (platine ou pont) servent d'élément de pivot 103. Pour cela deux solutions sont possibles.

La première solution, visible à la figure 4, consiste à utiliser directement la première lame 112 comme élément de pivot. On comprend par cela que le la lame élastique 112 est réalisée dans un premier matériau et que le tigeron de l'axe vient au contact de ce premier matériau. La lame élastique 112 pourra être munie d'une creusure facilitant le placement du tigeron de l'axe.

Dans une seconde solution visible à la figure 5, la première lame élastique 112 porte un élément de pivotement 103'. Pour cela, la lame élastique 113 présente un trou, traversant ou non dans lequel un élément de pivotement est agencé. Cet élément de pivotement sera préférentiellement une pierre pivot dans un matériau de type rubis. Cette pierre pivot sera fixée par collage, soudage, brasage ou toutes autres méthodes de fixation envisageables.

Cette seconde solution permet avantageusement de se prémunir d'éventuels problèmes d'incompatibilité. En effet, l'utilisation d'une pierre en rubis garanti une limitation des frottements au niveau du tigeron de l'axe et donc une meilleure efficacité.

Dans une variante de ce second mode de réalisation visible à la figure 6, les lames élastiques 112 s'étendent à l'intérieur de l'ouverture de l'élément de base 101 c'est à dire la platine ou le pont. Dans ce cas, l'ouverture 102 présente une tranche ou paroi intérieure à partir de laquelle les lames élastiques 112 s'étendent.

Cette variante permet avantageusement d'être plus compacte en intégrant directement les lames 112 dans l'ouverture 102 ce qui limite l'épaisseur du système.

Dans une variante de ces deux modes de réalisations visible à la figure 7, les lames élastiques 112 formant les moyens ressorts 110 sont monoblocs avec l'élément de support 101. Pour cela, plusieurs possibilités sont offertes. La première consiste à utiliser les verres métalliques connus pour leurs propriétés de mise en forme lorsqu'ils sont chauffés entre leur température de transition vitreuse Tg et leur température de cristallisation Tx.

Une autre solution consiste à réaliser l'ensemble formé des moyens ressorts et de l'élément de base en silicium en utilisant une méthode liga ou drie.

On comprendra que diverses modifications et / ou améliorations évidentes pour l'homme du métier peuvent être apportées aux différents modes de réalisation de l'invention décrits dans la présente description sans sortir du cadre de l'invention.

En effet, Il est possible d'imaginer une augmentation de l'amortissement globale par l'ajout d'un matériau viscoélastique ou d'un fluide visqueux entre deux ou plusieurs lames.

Par ailleurs, il est également possible que l'ouverture 102 de l'élément de base serve à y chasser un bloc-support 200 muni d'un logement 201 et d'un trou 202 traversant afin d'y loger l'élément pivot 103 qui se trouvera au fond du logement du bloc support de l'ouverture. L'élément de pivot qui sera une pierre simple ou un chaton 204 avec une pierre percée 205 et une pierre contre-pivot 206 reposera dans le fond du bloc support comme visible à la figure 11.

## Revendications

1. Dispositif amortisseur de chocs (1) pour un axe (2) d'un mobile d'une pièce d'horlogerie agencé sur un support (101), ledit support étant muni d'un logement (102) au moins partiellement traversant afin qu'un élément de pivot (103) coopérant avec un tigeron de l'axe du mobile s'y insère, ledit dispositif comprenant en outre un moyen ressort (110) comprenant au moins une première lame (112) et une seconde lame (112) espacées entre elles s'étendant depuis le support, **caractérisé en ce que** seulement la première lame est en contact avec ledit élément de pivot et exerce une précontrainte, et **en ce que** ladite première lame (112) et la seconde lame ont des rigidités différentes, la première lame étant moins rigide que la seconde lame.

2. Dispositif selon la revendication 1, **caractérisé en ce que** lesdites lames s'étendent de façon parallèle.

3. Dispositif selon l'une des revendications précédentes, **caractérisé en ce que** lesdites lames s'étendent dans la même direction.

4. Dispositif selon l'une des revendications 1 à 2, **caractérisé en ce que** lesdites lames s'étendent dans une direction convergente, le point de croisement des lames se situant en regard de l'élément pivot.

5. Dispositif selon l'une des revendications précédentes, **caractérisé en ce que** ledit élément pivot (103) consiste en une pierre pivot libre axialement dans ledit logement, cette pierre pivot comprenant une creusure dans laquelle le tigeron de l'axe s'insère.

6. Dispositif selon l'une des revendications 1 à 4, **caractérisé en ce que** ledit élément pivot consiste en un chaton libre (204) axialement dans ledit logement, une pierre percée (205) et une pierre contre-pivot (206) étant chassées dans ledit chaton.

7. Dispositif selon l'une des revendications 1 à 4, **caractérisé en ce que** ledit élément pivot et la première lame ne forment qu'une seule et même pièce.

8. Dispositif selon l'une des revendications 1 à 4, **caractérisé en ce que** ledit élément pivot est une pierre pivot (103') chassée dans un trou agencé sur la première lame.

9. Dispositif selon l'une des revendications précédentes, **caractérisé en ce que** les moyens ressorts comprennent en outre une troisième lame, la troisième lame étant plus rigide que la seconde lame.

10. Dispositif selon les revendications 1 ou 9, **caractérisé en ce que** la différence de rigidité entre les différentes lames (112) est obtenue en différentiant le matériau entre les lames et/ou en ayant des lames élastiques de dimensions/formes différentes.

11. Dispositif selon l'une des revendications précédentes, **caractérisé en ce que** les lames élastiques sont fixées au support par l'intermédiaire d'un plot (114) muni de rondelles agencées entre deux lames élastiques pour permettre leur espacement.

12. Dispositif selon la revendication 11, **caractérisé en ce que** le plot est rapporté sur le support.

13. Dispositif selon la revendication 11, **caractérisé en ce que** le plot est monobloc avec le support.

14. Dispositif selon la revendication 13, **caractérisé en ce que** ledit logement est totalement traversant et présente une tranche intérieure à partir de laquelle les lames élastiques s'étendent.

## Patentansprüche

1. Shock-Absorber-Vorrichtung (1) für eine Welle (2) eines an einem Träger (101) angeordneten Drehteils einer Uhr, wobei der Träger mit einem Aufnahmeraum (102) versehen ist, der zumindest teilweise durchgängig ist, damit ein Schwenkelement (103), das mit einem Tigeron der Welle des Drehteils zusammenwirkt, darin eingesetzt werden kann, wobei die Vorrichtung ferner ein Federmittel (110) mit mindestens einem ersten Blatt (112) und einem zweiten Blatt (112), die voneinander beabstandet sind und sich von dem Träger erstrecken, umfasst, **dadurch gekennzeichnet, dass** nur das erste Blatt mit dem Schwenkelement in Kontakt steht und eine Vorspannung ausübt und dass das erste Blatt (112) und das zweite Blatt unterschiedliche Steifigkeiten besitzen, wobei das erste Blatt weniger steif ist als das zweite Blatt.

2. Vorrichtung nach Anspruch 1, **dadurch gekennzeichnet, dass** sich die Blätter parallel erstrecken.

3. Vorrichtung nach einem der vorhergehenden Ansprüche, **dadurch gekennzeichnet, dass** sich die Blätter in derselben Richtung erstrecken.

4. Vorrichtung nach einem der Ansprüche 1 bis 2, **dadurch gekennzeichnet, dass** sich die Blätter in konvergierenden Richtungen erstrecken, wobei sich der Schnittpunkt der Blätter gegenüber dem Schwenkelement befindet.

5. Vorrichtung nach einem der vorhergehenden Ansprüche, **dadurch gekennzeichnet, dass** das Schwenkelement (103) aus einem in dem Aufnahmeraum axial freien Zapfenstein besteht, wobei dieser Zapfenstein eine Einsenkung aufweist, in die der Tigeron der Welle eingesetzt ist.

6. Vorrichtung nach einem der Ansprüche 1 bis 4, **dadurch gekennzeichnet, dass** das Schwenkelement aus einem in dem Aufnahmeraum axial freien Futter (204) besteht, wobei ein Lochstein (205) und ein Deckstein (206) in das Futter eingebracht sind.

7. Vorrichtung nach einem der Ansprüche 1 bis 4, **dadurch gekennzeichnet, dass** das Schwenkelement und das erste Blatt einteilig ausgebildet sind.

8. Vorrichtung nach einem der Ansprüche 1 bis 4, **dadurch gekennzeichnet, dass** das Schwenkelement ein Zapfenstein (103') ist, der in ein in dem ersten Blatt ausgebildeten Loch eingebracht ist.

9. Vorrichtung nach einem der vorhergehenden Ansprüche, **dadurch gekennzeichnet, dass** die Federmittel ferner ein drittes Blatt aufweisen, wobei das dritte Blatt steifer ist als das zweite Blatt.

10. Vorrichtung nach den Ansprüchen 1 oder 9, **dadurch gekennzeichnet, dass** der Unterschied der Steifigkeit zwischen den verschiedenen Blättern (112) durch Verwendung verschiedener Materialien für die Blätter und/oder durch Verwendung elastischer Blätter unterschiedlicher Abmessungen/Formen erhalten wird.

11. Vorrichtung nach einem der vorhergehenden Ansprüche, **dadurch gekennzeichnet, dass** die elastischen Blätter an dem Träger über ein Klötzchen (114) befestigt sind, das mit Unterlegscheiben versehen ist, die zwischen zwei elastischen Blättern angeordnet sind, um ihren gegenseitigen Abstand zu ermöglichen.

12. Vorrichtung nach Anspruch 11, **dadurch gekennzeichnet, dass** das Klötzchen an den Träger befestigt ist.

13. Vorrichtung nach Anspruch 11, **dadurch gekennzeichnet, dass** das Klötzchen mit dem Träger einteilig ausgebildet ist.

14. Vorrichtung nach Anspruch 13, **dadurch gekennzeichnet, dass** der Aufnahmeraum vollständig durchgängig ist und einen inneren Block aufweist, von dem sich die elastischen Blätter erstrecken.

## Claims

1. Shock-absorbing device (1) for a staff (2) of a wheel set of a timepiece arranged on a support (101), wherein said support is provided with an at least partially through slot (102) for a pivot element (103) cooperating with a pivot shank of the staff of the wheel set to be inserted therein, said device additionally comprising a spring means (110) comprising at least a first blade (112) and a second blade (112) spaced from one another extending from the support, **characterised in that** only the first blade is in contact with said pivot element and exerts a prestress, and **in that** said first blade (112) and the second blade have different stiffness, the first blade being less stiff than the second blade.

2. Device according to claim 1, **characterised in that** said blades extend in parallel.

3. Device according to one of the preceding claims, **characterised in that** said blades extend in the same direction.

4. Device according to one of claims 1 to 2, **characterised in that** said blades extend in a convergent direction, wherein the point of intersection of the blades is located facing the pivot element.

5. Device according to one of the preceding claims, **characterised in that** said pivot element (103) consists of a free pivot stone axially in said slot, wherein said pivot stone comprises a recess, in which the pivot shank of the shaft is inserted.

6. Device according to one of claims 1 to 4, **characterised in that** said pivot element consists of a free setting (204) axially in said slot, wherein a pierced stone (205) and an endstone (206) are driven into said setting.

7. Device according to one of claims 1 to 4, **characterised in that** said pivot element and the first blade only form one single piece.

8. Device according to one of claims 1 to 4, **characterised in that** said pivot element is a pivot stone (103') driven into a hole arranged on the first blade.

9. Device according to one of the preceding claims, **characterised in that** the spring means additionally comprise a third blade, wherein the third blade is more rigid than the second blade.

10. Device according to claims 1 or 9, **characterised in that** the difference in rigidity between the different blades (112) is achieved by differentiating the material between the blades and/or by having elastic blades of different dimensions/shapes.

11. Device according to one of the preceding claims, **characterised in that** the elastic blades are fixed to the support by means of a stud (114) fitted with washers arranged between two elastic blades to allow them to be spaced.

12. Device according to claim 11, **characterised in that** the stud is attached to the support.

13. Device according to claim 11, **characterised in that** the stud is formed in a single piece with the support.

14. Device according to claim 13, **characterised in that** said slot is a completely through slot and has an inside edge, from which the elastic blades extend.
